# FASCICULE DE BREVET EUROPEEN

(11) **EP 3 489 979 B1**
(45) Date de publication et mention de la délivrance du brevet: **15.04.2020**
(21) Numéro de dépôt: 18208111.7
(22) Date de dépôt: 23.11.2018
(51) Int. Cl.: H01H 9/34

(54) **DISJONCTEUR MULTIPOLAIRE À BASSE TENSION**
MEHRPOLIGER NIEDERSPANNUNGSSCHALTER
LOW-VOLTAGE MULTI-POLE ELECTRICAL BREAKER

(30) Priorité: 23.11.2017 FR 1761100
(43) Date de publication de la demande: 29.05.2019
(73) Titulaire: Schneider Electric Industries SAS, 92500 Rueil Malmaison (FR)
(72) Inventeur: RIVAL, Marc, 38050 Grenoble Cedex 09 (FR); DOMENECH, Cyril, 38050 Grenoble Cedex 09 (FR); ROTA, Daniel, 38050 Grenoble Cedex 09 (FR); TODESCHINI, Claude, 38050 Grenoble Cedex 09 (FR)
(74) Mandataire: Lavoix

(56) Documents cités:
- EP-A1- 0 437 151
- EP-A1- 2 469 564
- WO-A1-02/03411

## Description

La présente invention concerne un disjoncteur multipolaire à basse tension.

On connaît des disjoncteurs multipolaires à basse tension, comportant un boîtier moulé divisé en compartiments intérieurs chacun associé à un pôle du disjoncteur et renfermant chacun des contacts électriques séparables, dont le déplacement est commandé par un mécanisme d'actionnement commun à tous les pôles et piloté par un déclencheur.

Un exemple d'un tel disjoncteur est décrit dans FR-2780549-A1. Un autre exemple est décrit dans EP-A-0437151.

Ces disjoncteurs sont plus particulièrement destinés à être utilisés pour interrompre des courants de forte intensité, généralement comprise entre 630 A et 6300 A. La coupure du courant est réalisée dans l'air, par séparation des contacts électriques, avec l'aide d'une chambre de coupure d'arc électrique associée à chaque pôle.

Un problème connu de ces disjoncteurs vient du fait que des gaz chauds et ionisés, nommés gaz de coupure, sont générés lors de la coupure du courant. Ces gaz de coupure présentent une température élevée, typiquement supérieure à 2000°C ainsi qu'une pression élevée. Ils doivent être évacués hors du disjoncteur en ayant été préalablement dépollués et refroidis.

Pour y remédier, les disjoncteurs connus comportent des dispositifs de filtrage des gaz de coupure.

Ces disjoncteurs ne donnent cependant pas entière satisfaction dans certains usages contemporains, notamment lorsque ces disjoncteurs sont destinés à fonctionner sous des tensions électriques plus élevées, par exemple pour des basses tensions supérieures ou égales à 500 V AC et pouvant aller jusqu'à 690 V AC pour chaque phase.

En particulier, ces disjoncteurs présentent alors un risque plus important d'être endommagés suite à une surpression excessive de gaz de coupure à l'intérieur du boîtier du disjoncteur.

C'est à ces inconvénients qu'entend plus particulièrement remédier l'invention en proposant un disjoncteur multipolaire à basse tension dans lequel l'évacuation des gaz de coupure est optimisée sans dégrader les performances du disjoncteur.

A cet effet, l'invention concerne un disjoncteur multipolaire à basse tension, comportant un boîtier moulé incluant un corps principal et un capot, le capot étant monté sur le corps principal et recouvrant une face principale du corps principal, le corps principal étant divisé en compartiments intérieurs chacun associé à un pôle du disjoncteur ;
le disjoncteur comportant en outre, pour chaque pôle, à l'intérieur du compartiment correspondant :
- des contacts électriques séparables par un mécanisme de commutation du disjoncteur ;
- une chambre de coupure comprenant : un empilement de plaques de séparation d'arc, un pare-étincelle qui surmonte l'empilement, et un orifice de sortie de gaz de coupure, muni d'un dispositif de filtration ;
le disjoncteur étant caractérisé en ce que, pour au moins deux des pôles, la face principale du corps principal comporte un orifice additionnel, chaque orifice additionnel étant placé à l'aplomb du pare étincelle du pôle correspondant et mettant en communication la chambre de coupure de ce pôle avec le volume intérieur délimité par le capot et la face principale,
et en ce que le capot est fixé sur le corps principal en laissant une ouverture périphérique entre le capot et le corps principal sur le pourtour du capot, cette ouverture mettant en communication le volume intérieur avec l'extérieur du boîtier.

Grâce à l'invention, les orifices additionnels et l'ouverture périphérique permettent de fournir un échappatoire aux gaz de coupure en cas de surpression importante, de manière à éviter une destruction du disjoncteur, tout en limitant la quantité de gaz de coupure qui ne passe pas par le dispositif de filtration. L'évacuation et le traitement des gaz de coupure sont donc optimisés, sans dégrader les performances du disjoncteur.

Selon des aspects avantageux mais non obligatoires de l'invention, un tel disjoncteur peut incorporer une ou plusieurs des caractéristiques suivantes, prises isolément ou suivant toute combinaison techniquement admissible :
- l'ouverture périphérique présente un écartement compris entre 0,3mm et 1mm.
- le dispositif de filtrage comporte un diffuseur de gaz, un filtre métallique et un écran isolant en fibres synthétiques, intercalé entre le diffuseur de gaz et le filtre, l'écran étant pourvu de trous traversants ménagés dans une partie supérieure et dans une partie inférieure de l'écran.
- l'écran comporte en outre un évidement central.
- la chambre de coupure comporte des déflecteurs en matériau isolant comportant des fibres synthétiques, installés verticalement de part et d'autre de l'entrée de la chambre de coupure.
- chaque orifice additionnel présente une forme oblongue.
- le capot comporte une bride pourvue d'éléments d'appui dimensionnés pour maintenir l'écartement de l'ouverture périphérique constant sur la périphérie du capot lorsque le capot est monté sur le corps principal du boîtier.
- le corps principal est en polyester thermodurci et le capot est en polycarbonate.
- les compartiments intérieurs associés aux pôles sont alignés côte à côte au sein du corps principal, les deux compartiments adjacents au pôle situé au centre de l'alignement étant chacun pourvus d'un desdits orifices additionnels, le ou les autres compartiments situés entre les deux compartiments latéraux étant dépourvus d'orifice additionnel.
- le disjoncteur est un disjoncteur tripolaire, le compartiment situé au centre de l'alignement étant dépourvu d'orifice additionnel.

L'invention sera mieux comprise et d'autres avantages de celle-ci apparaîtront plus clairement à la lumière de la description qui va suivre, d'un mode de réalisation d'un disjoncteur à basse tension, donnée uniquement à titre d'exemple et faite en référence aux dessins annexés dans lesquels :
- la figure 1 est une illustration schématique, selon une vue de face, d'un exemple d'un disjoncteur à basse tension conforme à l'invention ;
- la figure 2 est une illustration schématique, selon une vue de côté, du disjoncteur de la figure 1 ;
- la figure 3 est une illustration schématique, selon une vue de face, du disjoncteur de la figure 1, dans lequel un capot du disjoncteur est retiré ;
- la figure 4 est une illustration schématique, selon une vue en coupe latérale dans le plan IV-IV de la figure 3, montrant schématiquement l'intérieur du disjoncteur pour un pôle électrique ;
- la figure 5 est une illustration schématique de l'intérieur du capot du disjoncteur de la figure 1 ;
- la figure 6 est une illustration schématique, selon une vue éclatée, d'un dispositif de filtrage des gaz de coupure du disjoncteur de la figure 1.

Les figures 1 à 4 représentent un disjoncteur 2 multipolaire à basse tension comportant un boîtier moulé incluant un corps principal 4 et un capot 6 amovible rapporté sur le corps principal 4.

Lorsque le capot 6 est monté sur le corps principal 4, il recouvre une face principale 22 du corps principal 4. Par exemple, la face principale 22 est une face avant du corps principal 4.

Comme cela ressort plus particulièrement de la figure 2, le capot 6 est fixé sur le corps principal 4 en laissant une ouverture périphérique entre le capot 6 et le corps principal 4. Cette ouverture périphérique s'étend sur le pourtour du capot 6.

Le capot 6 définit, avec la face 22, un volume intérieur. L'ouverture périphérique met ce volume intérieur en communication avec l'extérieur du boîtier du disjoncteur 2.

La référence « P2 » désigne un plan géométrique au niveau duquel la jonction entre le capot 6 et le corps principal 4 est réalisée.

De préférence, l'ouverture périphérique présente un écartement, noté E2, compris entre 0,3mm et 1mm et, plus préférentiellement, compris entre 0,5mm et 0,7mm et, de préférence encore, égal à 0,6mm. Cet écartement E2 est ici mesuré selon une direction perpendiculaire à la face principale 22.

Par exemple, corps principal 4 est en polyester thermodurci et le capot 6 est en polycarbonate.

Le disjoncteur 2 comporte également un mécanisme de commutation.

Dans cet exemple, le disjoncteur 2 comporte aussi un déclencheur 8 et un levier de commande 10 manuelle, aptes à commander le mécanisme de commutation. Le déclencheur 8 et le levier de commande 10 sont disposés à l'avant du disjoncteur 2 de sorte à être accessibles par un utilisateur du disjoncteur 2.

Le disjoncteur 2 comporte plusieurs pôles électriques, ici chacun associé à une phase électrique d'une installation électrique à laquelle le disjoncteur 2 est connecté.

Selon des modes de réalisation, le disjoncteur 2 est un disjoncteur tripolaire destiné à fonctionner avec une installation électrique triphasée. Le disjoncteur 2 comporte à cet effet trois pôles électriques, chacun associé à une des trois phases électriques.

Dans des modes de réalisation alternatifs non illustrés, le disjoncteur 2 est un disjoncteur tétrapolaire, destiné à fonctionner avec une installation électrique triphasée munie d'une ligne de neutre. Le disjoncteur 2 comporte alors quatre pôles, respectivement associés aux phases électriques et à la ligne de neutre.

Par « basse tension », on entend que le disjoncteur 2 est apte à fonctionner sous des tensions électriques allant jusqu'à 690 V AC pour chaque pôle.

Le disjoncteur 2 est apte à interrompre des courants nominaux d'intensité comprise entre 630 A et 6300 A.

Le corps principal 4 du boîtier du disjoncteur 2 est divisé en compartiments intérieurs, chacun associé à un pôle du disjoncteur 2. Ces compartiments sont aussi nommés « compartiments polaires » dans ce qui suit.

Dans ce qui suit, pour simplifier la description, les signes de référence 12, 14 et 16 servent indifféremment à désigner les pôles électriques du disjoncteur 2 ou bien les compartiments intérieurs correspondants.

Par exemple, les compartiments 12, 14 et 16 sont alignés latéralement côte à côte selon un axe transverse du corps principal 4. Le compartiment 14 est en position centrale de cet alignement. Les compartiments 12 et 16 sont placés en position latérale de part et d'autre du compartiment central 14. Les compartiments 12, 14 et 16 sont séparés deux à deux par des cloisons internes.

La face principale 22 du corps principal 4 comporte en outre un orifice additionnel 18, 20 pour au moins deux des pôles. Le rôle de ces orifices additionnels 18, 20 est décrit plus en détail dans ce qui suit.

Par exemple, chaque orifice additionnel 18, 20 présente une forme oblongue.

Selon des modes de mise en œuvre, la superficie de chaque orifice additionnel 18, 20 est comprise entre 0,5cm² et 2cm² et, de préférence, égale à 1cm².

Selon des modes de réalisation, comme illustré sur la figure 3, le disjoncteur 2 comporte un premier orifice additionnel 18, associé au compartiment 12 et un deuxième orifice additionnel 20, associé au compartiment 16. Le compartiment central 14 est dépourvu d'orifice additionnel.

Comme illustré à la figure 4, le disjoncteur 2 comporte, pour chaque pôle, des terminaux de raccordement électrique 30, 32 et des contacts électriques séparables, tel qu'un contact électrique fixe 34 associé à un contact électrique mobile 36, chacun raccordé à un terminal 30, 32. Les contacts 34 et 36 sont pourvus de pastilles 38 de contact électrique.

Le mécanisme de commande est commun à tous les pôles et est adapté pour ouvrir ou fermer le circuit électrique formé par ces contacts 34 et 36, notamment grâce à un arbre rotatif 39 configuré pour mettre en mouvement le contact mobile 36. Cela permet respectivement d'empêcher ou, en alternance, d'autoriser la circulation d'un courant électrique entre les terminaux 30 et 32 pour chaque pôle.

L'arbre 39 est commun aux pôles du disjoncteur 2 et s'étend dans le corps principal 4 selon une direction transversale du disjoncteur 2. En particulier, les cloisons internes séparant les compartiments 12, 14 et 16 sont munies d'ouvertures autorisant le passage de l'arbre 39. Ces ouvertures ne permettent cependant pas une communication fluidique entre compartiments voisins.

Le disjoncteur 2 comporte en outre, pour chaque pôle, une chambre de coupure 40. La chambre de coupure 40 comporte un empilement 42 de plaques de séparation d'arc, un pare-étincelle 44, une corne d'arc inférieure 46 et un orifice de sortie de gaz de coupure, dit orifice principal, muni d'un dispositif de filtration 48. L'orifice principal débouche en dehors du corps principal 4 et donc en dehors du disjoncteur 2.

Le fonctionnement des chambres de coupure est bien connu et n'est pas expliqué plus en détail. Un exemple de chambre de coupure est décrit dans le brevet EP-1764811-B1.

L'axe géométrique X40 désigne une direction d'alignement des plaques de l'empilement 42. Le pare-étincelle 44 surmonte l'empilement 42, en étant aligné avec cet empilement selon l'axe X40. Par exemple, le pare-étincelle 44 présente une forme de plaque pleine recourbée, ici recourbée à angle droit de sorte que sa section transversale présente une forme en L.

L'orifice additionnel 18 est ménagé dans la face principale 22 à l'aplomb du pare-étincelle 44. En d'autres termes, le pare-étincelle 44 est intercalé entre l'orifice additionnel 18 et l'empilement 42. L'orifice additionnel 18 est ici aligné avec le pare étincelle 44 selon l'axe X40.

Dans l'exemple illustré, la référence X48 désigne un axe géométrique passant par l'orifice principal de sortie de gaz de coupure. L'axe X48 est perpendiculaire à l'axe X40.

La chambre de coupure 40 est agencée de telle sorte que la plus grande partie du gaz de coupure est évacué hors du compartiment 12 en traversant le dispositif de filtrage 48. Le flux de gaz de coupure est donc essentiellement orienté suivant l'axe X48 lorsqu'il est évacué hors du compartiment 12.

Ce n'est donc qu'en cas de surpression importante que les gaz de coupure passent par l'orifice additionnel 18 en plus de traverser le dispositif de filtration 48, car l'orifice additionnel 18 se trouve à l'écart de la trajectoire suivie par le flux principal de gaz de coupure.

Cela est notamment dû au fait que les axes X40 et X48 sont désalignés, et plus particulièrement perpendiculaires. Cela est aussi dû au fait que le pare-étincelles 44 est intercalé entre l'empilement 42 et l'orifice additionnel 18, de sorte à former un écran empêchant le passage des gaz directement en ligne droite depuis la chambre de coupure 40.

Les autres pôles du disjoncteur 2 présentent une conception similaire. En particulier, le pôle 16 est analogue au pôle 12, si ce n'est que l'orifice additionnel du pôle 16 porte la référence 20. Le pôle 14, situé entre les pôles 12 et 16, est similaire au pôle 12, mis à part qu'il ne comporte pas d'orifice additionnel 18 ou 20.

Les orifices additionnels 18 et 20, agissant conjointement avec l'ouverture périphérique entre le capot 6 et le corps principal 4, permettent ainsi une décompression de la chambre de coupure 40 des pôles 12 et 16 au moment du pic de pression qui survient lors de la coupure du courant, en formant une sortie additionnelle pour les gaz de coupure.

L'agencement des orifices additionnels 18 et 20 permet de limiter la quantité de gaz de coupure qui est rejetée à l'occasion d'une telle décompression. En effet, il n'est pas souhaitable de rejeter trop de gaz de coupure non dépollué et non refroidi à l'extérieur du disjoncteur 2, car cela pourrait avoir des conséquences néfastes pour la sécurité des biens et des personnes.

En particulier, le fait d'utiliser seulement deux orifices additionnels 18, 20 est ici avantageux. Dans le cas présent, il n'est pas nécessaire de mettre un orifice additionnel sur le compartiment central associé au pôle 14, car ce compartiment est connecté fluidiquement avec le volume intérieur délimité par le capot 6 par l'intermédiaire de l'ouverture dans laquelle est installée le mécanisme, de sorte que la surpression de gaz de coupure générée pour ce compartiment central 14 peut s'évacuer.

La limitation du nombre d'orifices additionnels permet de limiter la quantité de gaz de coupure qui est rejetée à l'occasion d'une telle décompression.

Dans le fonctionnement normal du disjoncteur 2, le capot 6 est monté sur le corps principal 4. De fait, le gaz de coupure sortant par les orifices additionnels 18 et 20 doit cheminer à l'intérieur du capot 6, dans le volume intérieur, avant de pouvoir sortir du disjoncteur 2. Cet agencement atténue l'onde de pression formée lors de l'éjection des gaz de coupure, et limite la perte d'étanchéité du disjoncteur 2 causée par la présence des orifices additionnels 18 et 20, notamment l'étanchéité à l'eau et à la poussière.

Enfin, les valeurs précédemment définies de l'écartement E2 permettent d'assurer une évacuation satisfaisante de la surpression, sans pour autant dégrader les propriétés d'étanchéité du disjoncteur, notamment l'étanchéité à l'eau et à la poussière.

Ainsi, l'invention permet de limiter le risque d'endommagement du disjoncteur 2 suite à une surpression, sans dégrader les performances du disjoncteur 2.

Selon des modes de mise en œuvre alternatifs, dans le cas d'un disjoncteur tétrapolaire, il est possible de n'utiliser que deux tels orifices additionnels 18, 20, ménagés pour les compartiments polaires adjacents au pôle situé au centre de l'alignement, c'est-à-dire situés sur les bords latéraux de part et d'autre du pôle central.

Selon une variante, dans le cas d'un disjoncteur tétrapolaire pour une installation triphasée avec ligne de neutre, il n'est pas nécessaire de former un orifice additionnel pour le compartiment polaire associé à la ligne de neutre, car l'énergie mise en jeu lors de la coupure du courant pour cette ligne de neutre est moindre que celle pour la coupure sur une phase électrique, et donc le risque de surpression de gaz de coupure au niveau de ce compartiment polaire est bien moindre.

Selon des modes de mise en œuvre complémentaires, la chambre de coupure 40 comporte en outre des déflecteurs 50 verticaux en matériau comportant des fibres synthétiques, par exemple de type aramide. De préférence, les déflecteurs 50 sont réalisés dans le matériau connu sous la marque Nomex® et commercialisé par la société DU PONT DE NEMOURS.

Par exemple, les déflecteurs 50 sont installés verticalement de part et d'autre de l'entrée de la chambre de coupure 40, en s'étendant parallèlement à l'axe X40. Les déflecteurs 50 présentent une forme de bande allongée et sont fixés à des parois latérales de la chambre de coupure 40. Les déflecteurs 50 sont ici au nombre de deux.

Les déflecteurs 50 canalisent l'arc électrique dans la chambre de coupure 40 et minimisent les retours de gaz de coupure latéralement en périphérie de la chambre de coupure. Les déflecteurs 50 contribuent donc à optimiser encore plus l'évacuation et le traitement des gaz de coupure du disjoncteur 2.

La figure 5 représente un mode de réalisation du capot 6.

Ce capot 6 comporte une partie principale 60, ici en forme de pavé creux dont la base est un quadrilatère régulier. La partie principale 60 comporte une paroi frontale qui forme une face avant du disjoncteur 2 lorsque le capot 6 est monté sur le corps principal 4. Par exemple, la paroi frontale comporte des fenêtres traversantes 62 et 64 permettant respectivement le passage du déclencheur 8 et du levier de commande 10.

La partie principale 60 délimite ainsi une cavité qui débouche à l'extérieur du capot 6 sur l'arrière du capot. La forme et les dimensions de la partie principale 60 sont choisies en fonction de la forme du corps principal 4.

Le capot 6 comprend en outre des éléments de fixation 66 destinés à permettre la fixation du capot 6 sur le corps principal 4, de préférence une fixation sans degré de liberté. Le corps principal 4 comporte également des éléments complémentaires aux éléments de fixation 66, par exemple sous la forme d'évidements ou de creux adaptés pour recevoir les éléments de fixation. Les éléments de fixation 66 sont, par exemple, pourvus chacun d'un trou 68 pour recevoir une vis dont le vissage se fait ici dans le corps principal 4

Le capot 6 comporte en outre une bride 72 ménagée à la base de la partie principale 60. Cette bride 72 présente une forme plate et s'étend sur tout le pourtour de la base de la partie principale 60.

La bride 72 est pourvue d'éléments d'appui 70, ou espaceurs, qui sont dimensionnés pour maintenir l'écartement E2 de l'ouverture périphérique lorsque le capot 6 est monté sur le corps principal 4. Ces éléments d'appui 70 sont ainsi destinés à venir en contact avec une surface correspondante du corps principal 4 lorsque le capot 6 est monté sur le corps principal 4. Les éléments d'appui 70 sont ici des pattes formées d'un seul tenant avec le reste du capot 6.

Les éléments de fixation 66 sont ici formés en saillie sur la bride 72. Ils viennent également en appui sur le corps central 4 lorsque le capot 6 est fixé, et forment donc des éléments d'appui qui agissent conjointement avec les éléments d'appui 70.

La figure 6 illustre un mode de réalisation préférentiel du dispositif de filtrage 48.

Le dispositif de filtrage 48 comporte un diffuseur de gaz 80, un filtre 82 métallique et un écran 84 isolant intercalé entre le diffuseur de gaz 80 et le filtre 82. Le diffuseur 80, le filtre 82 et l'écran 84 sont ici alignés le long de l'axe X48.

Le diffuseur 80, le filtre 82 et l'écran 84 sont ici illustrés écartés les uns des autres. Toutefois, en pratique, lorsque le dispositif de filtrage 48 est dans une configuration assemblée, le diffuseur 80, le filtre 82 et l'écran 84 sont en contact deux à deux.

Le diffuseur de gaz 80 forme une entrée du dispositif de filtrage 48 et a pour rôle de répartir spatialement le flux gaz de coupure, de manière à ce qu'en sortie du diffuseur 80, le gaz de coupure soit réparti de façon homogène sur toute la surface du filtre 82. Un exemple du diffuseur de gaz 80 est décrit dans EP-1251530-A1.

Le filtre 82 a pour rôle de refroidir et dépolluer le gaz de coupure. Il comporte un empilement de tissus métalliques de type « reps ». Un exemple du filtre 82 est décrit dans le brevet EP-0817223-B1.

L'écran 84 comporte une couche de matériau électriquement isolant en fibres synthétiques, par exemple de type aramide. De préférence, l'écran 84 est réalisé dans le matériau sous la marque Nomex® et commercialisé par la société DU PONT DE NEMOURS.

Selon des modes de mise en œuvre, l'écran 84 présente avantageusement un évidement central 86. Cet évidement central 86 s'étend jusqu'à une partie supérieure 88 et jusqu'à une partie inférieure 90 de l'écran 84.

De préférence, la partie supérieure 88 et la partie inférieure 90 sont pourvues de trous traversants 92 autorisant le passage du gaz de coupure. Les trous 92 sont par exemple formés par découpe.

En variante, l'évidement central 86 est omis et est remplacé par des trous traversants analogues aux trous 92.

Les parties supérieure 88 et inférieure 90 ainsi percées de trous 92 permettent le passage du gaz de coupure en fournissant une isolation électrique renforcée. Le risque de rebouclage du courant dans le gaz de coupure ionisé au niveau du filtre métallique 82 est ainsi réduit.

L'évidement central 86 permet d'éviter de restreindre excessivement l'écoulement du gaz de coupure. L'absence de trous 92 dans la partie centrale de l'écran 84 n'est pas préjudiciable, car c'est principalement au niveau des parties inférieure 88 et supérieure 90 que le risque de rebouclage du courant est le plus élevé.

Ainsi, le rendement du dispositif de filtrage 48 est amélioré, sans pour autant augmenter le niveau d'ionisation à l'extérieur du disjoncteur 2, notamment vis-à-vis de conducteurs électriques sous tension se trouvant dans l'environnement immédiat du disjoncteur 2 pendant qu'il est en fonctionnement.

En d'autres termes, le dispositif de filtrage 48 contribue à optimiser encore plus l'évacuation et le traitement des gaz de coupure du disjoncteur 2.

Les modes de réalisation et les variantes envisagés ci-dessus peuvent être combinés entre eux pour générer de nouveaux modes de réalisation.

## Revendications

1. Disjoncteur (2) multipolaire à basse tension, comportant un boîtier moulé incluant un corps principal (4) et un capot (6), le capot (6) étant monté sur le corps principal (4) et recouvrant une face principale (22) du corps principal (4), le corps principal (4) étant divisé en compartiments intérieurs chacun associé à un pôle (12, 14, 16) du disjoncteur (2) ;
le disjoncteur (2) comportant en outre, pour chaque pôle (12, 14, 16), à l'intérieur du compartiment correspondant :
- des contacts électriques (34, 38) séparables par un mécanisme de commutation du disjoncteur (2) ;
- une chambre de coupure (40) comprenant : un empilement (42) de plaques de séparation d'arc, un pare-étincelle (44) qui surmonte l'empilement (42), et un orifice de sortie de gaz de coupure, muni d'un dispositif de filtration (48) ;
le disjoncteur (2) étant **caractérisé en ce que**, pour au moins deux des pôles (12, 14, 16), la face principale (22) du corps principal (4) comporte un orifice additionnel (18, 20), chaque orifice additionnel (18, 20) étant placé à l'aplomb du pare étincelle (44) du pôle correspondant et mettant en communication la chambre de coupure (40) de ce pôle avec le volume intérieur délimité par le capot (6) et la face principale (22),
et **en ce que** le capot (6) est fixé sur le corps principal (4) en laissant une ouverture périphérique entre le capot (6) et le corps principal (4) sur le pourtour du capot (6), cette ouverture mettant en communication le volume intérieur avec l'extérieur du boîtier.

2. Disjoncteur (2) selon la revendication 1, **caractérisé en ce que** l'ouverture périphérique présente un écartement (E2) compris entre 0,3mm et 1mm.

3. Disjoncteur (2) selon l'une quelconque des revendications précédentes, **caractérisé en ce que** le dispositif de filtration (48) comporte un diffuseur de gaz (80), un filtre (82) métallique et un écran (84) isolant en fibres synthétiques, intercalé entre le diffuseur de gaz (80) et le filtre (82), l'écran (84) étant pourvu de trous traversants (92) ménagés dans une partie supérieure (88) et dans une partie inférieure (90) de l'écran (84).

4. Disjoncteur (2) selon la revendication 3, **caractérisé en ce que** l'écran (84) comporte en outre un évidement central (86).

5. Disjoncteur (2) selon l'une quelconque des revendications précédentes, **caractérisé en ce que** la chambre de coupure (40) comporte des déflecteurs (50) en matériau isolant comportant des fibres synthétiques, installés verticalement de part et d'autre de l'entrée de la chambre de coupure (80).

6. Disjoncteur (2) selon l'une quelconque des revendications précédentes, **caractérisé en ce que** chaque orifice additionnel (18, 20) présente une forme oblongue.

7. Disjoncteur (2) selon l'une quelconque des revendications précédentes, **caractérisé en ce que** le capot (6) comporte une bride (72) pourvue d'éléments d'appui (66, 70) dimensionnés pour maintenir l'écartement (E2) de l'ouverture périphérique constant sur la périphérie du capot (6) lorsque le capot (6) est monté sur le corps principal (4) du boîtier.

8. Disjoncteur (2) selon l'une quelconque des revendications précédentes, **caractérisé en ce que** le corps principal (4) est en polyester thermodurci et le capot (6) est en polycarbonate.

9. Disjoncteur (2) selon l'une quelconque des revendications précédentes, **caractérisé en ce que** les compartiments intérieurs associés aux pôles sont alignés côte à côte au sein du corps principal (4), les deux compartiments (12, 16) adjacents au pôle situé au centre de l'alignement étant chacun pourvus d'un desdits orifices additionnels (18, 20), l'autre compartiment (14) situé entre les deux compartiments (12, 16) latéraux étant dépourvu d'orifice additionnel (18, 20).

10. Disjoncteur (2) selon la revendication 9, **caractérisé en ce que** le disjoncteur (2) est un disjoncteur tripolaire, le compartiment (14) situé au centre de l'alignement étant dépourvu d'orifice additionnel.

## Patentansprüche

1. Mehrpoliger Niederspannungsschalter (2) mit einem Formgehäuse, das einen Hauptkörper (4) und eine Abdeckung (6) beinhaltet, wobei die Abdeckung (6) am Hauptkörper (4) montiert ist und eine Hauptseite (22) des Hauptkörpers (4) bedeckt, wobei der Hauptkörper (4) in Innenabteile unterteilt ist, von denen jedes einem Pol (12, 14, 16) des Schalters (2) zugeordnet ist;
wobei der Schalter (2) ferner für jeden Pol (12, 14, 16) im Innern des entsprechenden Abteils aufweist:
- elektrische Kontakte (34, 38), die mit einem Schaltmechanismus des Schalters (2) trennbar sind;
- eine Löschkammer (40), umfassend: einen Stapel (42) Lichtbogenlöschplatten, einen Funkenfänger (44), der den Stapel (42) überragt, und eine Löschgasaustrittsöffnung, die mit einer Filtervorrichtung (48) versehen ist;
wobei der Schalter (2) **dadurch gekennzeichnet ist, dass** bei mindestens zweien der Pole (12, 14, 16) die Hauptseite (22) des Hauptkörpers (4) eine zusätzliche Öffnung (18, 20) aufweist, wobei jede zusätzliche Öffnung (18, 20) senkrecht über dem Funkenfänger (44) des entsprechenden Pols angeordnet ist und die Löschkammer (40) dieses Pols mit dem durch die Abdeckung (6) und die Hauptseite (22) begrenzten Innenraum in Verbindung bringt,
und dadurch, dass die Abdeckung (6) am Hauptkörper (4) so befestigt ist, dass eine umfängliche Öffnung zwischen der Abdeckung (6) und dem Hauptkörper (4) über den Umfang der Abdeckung (6) verbleibt, wobei diese Öffnung den Innenraum mit dem Außenbereich des Gehäuses in Verbindung bringt.

2. Schalter (2) nach Anspruch 1, **dadurch gekennzeichnet, dass** die umfängliche Öffnung eine Spaltbreite (E2) zwischen 0,3 mm und 1 mm aufweist.

3. Schalter (2) nach einem der vorhergehenden Ansprüche, **dadurch gekennzeichnet, dass** die Filtervorrichtung (48) einen Gasdiffusor (80), einen Metallfilter (82) und einen isolierenden Schirm (84) aus Kunstfasern aufweist, der zwischen den Gasdiffusor (80) und den Filter (82) gesetzt ist, wobei der Schirm (84) mit Durchgangslöchern (92) versehen ist, die in einem oberen Teil (88) und in einem unteren Teil (90) des Schirms (84) ausgebildet sind.

4. Schalter (2) nach Anspruch 3, **dadurch gekennzeichnet, dass** der Schirm (84) ferner eine zentrale Ausnehmung (86) aufweist.

5. Schalter (2) nach einem der vorhergehenden Ansprüche, **dadurch gekennzeichnet, dass** die Löschkammer (40) Abweiser (50) aus Kunstfasern aufweisendem isolierendem Material aufweist, die vertikal beidseits des Eingangs der Löschkammer (80) eingebaut sind.

6. Schalter (2) nach einem der vorhergehenden Ansprüche, **dadurch gekennzeichnet, dass** jede zusätzliche Öffnung (18, 20) eine längliche Form aufweist.

7. Schalter (2) nach einem der vorhergehenden Ansprüche, **dadurch gekennzeichnet, dass** die Abdeckung (6) einen Flansch (72) aufweist, der mit Anlageelementen (66, 70) versehen ist, die so bemessen sind, dass sie die Spaltbreite (E2) der umfänglichen Öffnung über den Umfang der Abdeckung (6) konstant halten, wenn die Abdeckung (6) am Hauptkörper (4) des Gehäuses montiert ist.

8. Schalter (2) nach einem der vorhergehenden Ansprüche, **dadurch gekennzeichnet, dass** der Hauptkörper (4) aus duroplastischem Polyester ist und die Abdeckung (6) aus Polycarbonat ist.

9. Schalter (2) nach einem der vorhergehenden Ansprüche, **dadurch gekennzeichnet, dass** die den Polen zugeordneten Innenabteile in dem Hauptkörper (4) nebeneinander angeordnet sind, wobei die beiden Abteile (12, 16), die zu dem in der Mitte der Anordnung gelegenen Pol benachbart sind, jeweils mit einer der zusätzlichen Öffnungen (18, 20) versehen sind, wobei das andere Abteil (14), das zwischen den beiden seitlichen Abteilen (12, 16) gelegen ist, keine zusätzliche Öffnung (18, 20) besitzt.

10. Schalter (2) nach Anspruch 9, **dadurch gekennzeichnet, dass** der Schalter (2) ein dreipoliger Schalter ist, wobei das in der Mitte der Anordnung gelegene Abteil (14) keine zusätzliche Öffnung besitzt.

## Claims

1. Low-voltage multipolar circuit breaker (2), including a moulded housing including a main body (4) and a cover (6), the cover (6) being mounted on the main body (4) and covering a main face (22) of the main body (4), the main body (4) being divided into interior compartments, each associated with one pole (12, 14, 16) of the circuit breaker (2);
the circuit breaker (2) further including, for each pole (12, 14, 16), inside the corresponding compartment:
- electrical contacts (34, 38) that can be separated by means of a switching mechanism of the circuit breaker (2);
- an arc-extinguishing chamber (40) comprising: a stack (42) of arc-separation plates, a spark guard (44) which tops the stack (42), and an extinguishing gas outlet aperture, provided with a filtering device (48);
the circuit breaker (2) being **characterized in that**, for at least two of the poles (12, 14, 16), the main face (22) of the main body (4) includes an additional aperture (18, 20), each additional aperture (18, 20) being placed directly above the spark guard (44) of the corresponding pole and placing the arc-extinguishing chamber (40) of this pole in communication with the interior volume delimited by the cover (6) and the main face (22),
and **in that** the cover (6) is attached to the main body (4) while leaving a peripheral opening between the cover (6) and the main body (4) over the perimeter of the cover (6), this opening placing the interior volume in communication with the exterior of the housing.

2. Circuit breaker (2) according to Claim 1, **characterized in that** the peripheral opening has a separation (E2) of between 0.3 mm and 1 mm.

3. Circuit breaker (2) according to either one of the preceding claims, **characterized in that** the filtering device (48) comprises a gas diffuser (80), a metal filter (82) and an insulating screen (84) made of synthetic fibres, inserted between the gas diffuser (80) and the filter (82), the screen (84) being provided with through-holes (92) formed in a top part (88) and in a bottom part (90) of the screen (84).

4. Circuit breaker (2) according to Claim 3, **characterized in that** the screen (84) also comprises a central cut-out (86).

5. Circuit breaker (2) according to any one of the preceding claims, **characterized in that** the arc-extinguishing chamber (40) comprises baffles (50) made of insulating material including synthetic fibres, installed vertically on either side of the inlet of the arc-extinguishing chamber (80).

6. Circuit breaker (2) according to any one of the preceding claims, **characterized in that** each additional aperture (18, 20) has an oblong form.

7. Circuit breaker (2) according to any one of the preceding claims, **characterized in that** the cover (6) comprises a flange (72) provided with bearing elements (66, 70) dimensioned to keep the separation (E2) of the peripheral opening constant over the periphery of the cover (6) when the cover (6) is mounted on the main body (4) of the housing.

8. Circuit breaker (2) according to any one of the preceding claims, **characterized in that** the main body (4) is made of thermoset polyester and the cover (6) is made of polycarbonate.

9. Circuit breaker (2) according to any one of the preceding claims, **characterized in that** the interior compartments associated with the poles are aligned side by side within the main body (4), the two compartments (12, 16) adjacent to the pole situated at the centre of the alignment each being provided with one of said additional apertures (18, 20), the other compartment (14) situated between the two lateral compartments (12, 16) having no additional aperture (18, 20).

10. Circuit breaker (2) according to Claim 9, **characterized in that** the circuit breaker (2) is a triple-pole circuit breaker, the compartment (14) situated at the centre of the alignment having no additional aperture.
